# FASCICULE DE BREVET EUROPEEN

(11) **EP 3 025 323 B1**
(45) Date de publication et mention de la délivrance du brevet: **22.05.2019**
(21) Numéro de dépôt: 14790151.6
(22) Date de dépôt: 22.07.2014
(51) Int. Cl.: G09F 3/03, E05B 73/00, G08B 13/24, G09F 3/12, G09F 3/14, G09F 3/20, G09F 7/06

(54) **DISPOSITIF DE MARQUAGE A CROCHET POUR ARTICLE COMMERCIAL**
KENNZEICHNUNGSVORRICHTUNG MIT EINEM HAKEN FÜR EINEN HANDELSARTIKEL
LABELLING DEVICE HAVING A HOOK, FOR A COMMERCIAL ITEM

(30) Priorité: 22.07.2013 FR 1357196
(43) Date de publication de la demande: 01.06.2016
(73) Titulaire: Exaqtworld, 94340 Joinville-le-Pont (FR)
(72) Inventeur: FAVIER, Alain, F-94130 Nogent Sur Marne (FR)
(74) Mandataire: Petit, Maxime
(86) Numéro de dépôt international: PCT/FR2014/051889
(87) Numéro de publication internationale: WO 2015/011401

(56) Documents cités:
- FR-A1- 2 947 087
- GB-A- 2 368 174
- US-A- 6 052 876
- US-A1- 2008 303 670

## Description

L'invention concerne un dispositif de marquage d'un article commercial.

Dans le secteur de la vente d'articles commerciaux en magasin, il est connu d'utiliser des dispositifs en deux parties fixés aux articles en vue de les identifier/marquer et/ou de les protéger contre le vol.

De tels dispositifs comprennent généralement deux parties dont une première partie qui comporte une pointe destinée à s'insérer dans un orifice d'une deuxième partie. La deuxième partie comprend des moyens de verrouillage de la pointe afin d'empêcher son retrait une fois qu'elle a été insérée dans l'orifice.

Un tel dispositif est plus particulièrement utilisé en perçant l'article commercial avec la pointe de la première partie et en insérant cette pointe dans l'orifice de la deuxième partie afin de l'y verrouiller.

L'article se trouve ainsi emprisonné entre les deux parties du dispositif jusqu'à son passage à la caisse du magasin.

Le dispositif peut porter des informations d'identification/marquage de l'article telles que des informations sur l'article et/ou la marque commerciale sous laquelle il est vendu.

Le dispositif peut comporter un ou plusieurs organes de sécurité contre le vol. Ce ou ces organes coopèrent par exemple avec des portiques situés aux entrées et sorties du magasin afin de détecter toute tentative de sortie de l'article du magasin en fraude et d'émettre une alarme.

Bien que satisfaisants, ces dispositifs ne sont toutefois pas adaptés à être fixés à des articles qui ne se prêtent pas ou peu au perçage par une pointe, tels que des chaussures de sport, des articles de maroquinerie tels que ceintures, des sacs à main...

US 6 052 876 divulgue (la référence des passages pertinents entre parenthèses) : un dispositif de marquage (15) d'un article commercial emballé ou non, le dispositif comprenant une pointe axiale (17) et un organe d'accrochage rigide (8) destiné à l'accrochage du dispositif à un article commercial ou à son emballage, l'organe d'accrochage comportant un corps muni d'une première extrémité libre (voir p.e. fig. 5) et d'une deuxième extrémité opposée (10, 11) fixée de manière articulée mais non-permanente au dispositif.

US 2008/3033670 divulgue un dispositif de marquage d'un article commercial emballé ou non, le dispositif comprenant une pointe axiale (3) et un organe d'accrochage non-rigide (1) destiné à l'accrochage du dispositif à un article commercial ou à son emballage, l'organe d'accrochage comportant un corps (10) muni d'une première extrémité libre (15) et d'une deuxième extrémité opposée (12) fixée de manière articulée et permanente au dispositif, la première extrémité libre étant apte à pivoter autour de la deuxième extrémité, entre une première position dans laquelle la première extrémité libre est éloignée du dispositif et une deuxième position dans laquelle la première extrémité libre est liée de manière amovible à la pointe axiale (3) du dispositif.

Il serait donc intéressant de pouvoir disposer d'un dispositif en deux parties pouvant être fixé à un article commercial qui se prête peu ou pas au perçage par une pointe.

L'invention a ainsi pour objet, un dispositif de marquage d'un article commercial emballé ou non, le dispositif comprenant deux parties séparables l'une de l'autre :
- une première partie qui comporte une pointe axiale,
- une deuxième partie qui comprend un orifice pour l'insertion axiale de la pointe et des moyens de verrouillage qui sont aptes à verrouiller la pointe de la première partie insérée axialement dans ledit orifice et à empêcher son retrait axial,
caractérisé en ce que l'une des deux parties, dite partie d'accrochage, comprend un organe d'accrochage rigide qui comporte un corps muni d'une première extrémité libre et d'une deuxième extrémité opposée fixée de manière articulée et permanente à la partie d'accrochage, la première extrémité libre étant apte à pivoter librement autour de la deuxième extrémité en l'absence de l'autre partie du dispositif, entre une première position dans laquelle la première extrémité libre est éloignée de la partie d'accrochage et une deuxième position dans laquelle la première extrémité libre est disposée dans un logement de la partie d'accrochage qui est éloigné de la pointe ou de l'orifice d'insertion axiale de la pointe, la partie d'accrochage étant configurée pour que la première extrémité libre de l'organe d'accrochage soit bloquée dans le logement et empêchée de pivoter par la présence de l'autre partie du dispositif qui est verrouillée à la partie d'accrochage par l'intermédiaire de la pointe et de ses moyens de verrouillage.

Ce dispositif peut ainsi conserver le même principe d'un dispositif de marquage en deux parties de l'art antérieur et être fixé ou accroché de manière verrouillée à un article commercial sans que la pointe ne perfore l'article ou son emballage. La partie du dispositif qui n'est pas la partie d'accrochage peut par exemple ne pas être modifiée par rapport à un dispositif de l'art antérieur, seule la partie d'accrochage nécessitant des moyens spécifiques (organe d'accrochage) pour remplir la fonction précitée. La partie d'accrochage est de conception relativement simple car elle ne fait pas appel à un mécanisme supplémentaire pour empêcher l'extrémité de l'organe d'accrochage de sortir du logement. En effet, c'est l'autre partie du dispositif de marquage qui, lorsqu'elle est positionnée devant le logement en position verrouillée avec la partie d'accrochage (via les moyens conventionnels de verrouillage/retenue), empêche l'extrémité libre de l'organe d'accrochage de sortir du logement. Le déverrouillage des deux parties s'effectue de manière conventionnelle avec un outil connu tel qu'un aimant permanent. Selon le type de moyens de verrouillage de la pointe, l'outil ou le système de déverrouillage peut être différent de celui précité et de type connu dans le domaine des dispositifs antivol.

Lorsque la partie d'accrochage n'est pas encore assemblée à l'autre partie du dispositif le corps de l'organe d'accrochage peut venir entourer une portion d'un article (ex : boucle de ceinture, courroie de sac, oeillet d'une chaussure, boutonnière...) grâce à la première extrémité libre de l'organe.

Une fois que le corps entoure la portion de l'article, la première extrémité libre de l'organe pivote par rapport à la partie d'accrochage et, notamment, la deuxième extrémité fixe de l'organe, afin de pénétrer dans le logement qui lui est réservé. Ceci permet d'emprisonner la portion de l'article à l'intérieur de la boucle formée par le corps de l'organe qui est agencé de manière externe à la partie d'accrochage.

Comme la première extrémité libre de l'organe est enfoncée dans son logement, la boucle ainsi formée est fermée, ce qui empêche la portion de l'article de ressortir de la boucle et de se libérer.

L'autre partie du dispositif est ensuite approchée de la partie d'accrochage et la pointe axiale est insérée axialement dans l'orifice jusqu'à ce que les moyens de verrouillage de la pointe empêchent tout retrait axial de la pointe insérée.

Le dispositif selon l'invention est particulièrement simple de conception et de mise en oeuvre.

En effet, il ne comporte que deux parties puisque l'organe d'accrochage qui est mobile en rotation par rapport à la partie d'accrochage est lié de manière permanente à la partie d'accrochage par sa deuxième extrémité. L'utilisateur ne peut retirer cette deuxième extrémité qui est montée de façon à être emprisonnée à l'intérieur de la partie d'accrochage. L'accrochage d'un article peut donc être effectué simplement, avec une seule main tenant la partie d'accrochage et la première extrémité libre dans une position écartée de cette dernière (organe d'accrochage en position ouverte).

Puis, l'utilisateur fait pivoter l'organe d'accrochage en ramenant la première extrémité libre contre la partie d'accrochage avec l'article emprisonné dans la boucle formée par le corps (position fermée). Alternativement, c'est la partie d'accrochage qui pivote seule, voire la partie d'accrochage et l'organe d'accrochage l'un vers l'autre.

La mise en oeuvre nécessite donc peu d'opérations et celles-ci sont particulièrement simples.

De plus, le mouvement de pivotement de l'organe d'accrochage se fait simplement car il est guidé de par la conception de l'organe d'accrochage rigide et sa mobilité par rapport à l'organe d'accrochage. L'utilisateur n'a donc pas à viser le logement pour y introduire l'extrémité libre de l'organe d'accrochage.

L'utilisateur peut se contenter de manipuler le corps de l'organe externe à la partie d'accrochage pour assurer le mouvement de pivotement et ce, avec une seule main. Il n'a donc pas à placer son doigt près de la pointe.

Par ailleurs, le logement étant éloigné de la pointe, même si l'utilisateur appuie sur l'extrémité libre de l'organe pour l'introduire dans son logement, il ne risque pas de se blesser sur la pointe.

On notera que l'organe d'accrochage rigide est de conception purement mécanique.

Il ne comporte ainsi aucun élément électrique et/ou électronique et la fermeture de l'organe d'accrochage lorsque la première extrémité libre est disposée au fond de son logement n'établit ou n'interrompt aucun contact électrique.

L'organe rigide est par exemple réalisé dans un fil métallique, par exemple en acier trempé (comme les crochets ou anses de cadenas).

Selon d'autres caractéristiques possibles prises isolément ou en combinaison l'une avec l'autre :
- l'organe d'accrochage a une forme générale de crochet ;
- la deuxième extrémité de l'organe d'accrochage est montée libre en rotation autour de son axe à l'intérieur d'une cavité de la partie d'accrochage et est retenue axialement en position dans ladite cavité ;
- le corps de l'organe d'accrochage qui est externe à la partie d'accrochage rejoint la deuxième extrémité à travers une ouverture de la partie d'accrochage qui débouche dans la cavité ;
- le logement pour la première extrémité et la cavité pour la deuxième extrémité sont agencés de façon parallèle ;
- le logement pour la première extrémité et la cavité pour la deuxième extrémité sont orientés respectivement suivant deux directions non parallèles ;
- le logement de la partie d'accrochage présente une ouverture par laquelle la première extrémité libre de l'organe d'accrochage est apte à pénétrer dans ledit logement et à en ressortir librement en l'absence de l'autre partie du dispositif ;
- l'ouverture du logement est aménagée sur une face de la partie d'accrochage, l'autre partie du dispositif étant disposée en vis-à-vis de ladite face lorsqu'elle est verrouillée à ladite partie d'accrochage ;
- l'axe de rotation de la deuxième extrémité de l'organe d'accrochage est contenu dans un plan sensiblement parallèle à celui dans lequel s'étend l'ouverture ;
- les deux parties du dispositif sont configurées pour que, lorsqu'elles sont verrouillées l'une à l'autre, l'interface entre lesdites parties qui est perpendiculaire à la pointe axiale soit protégé de l'extérieur par une extension axiale solidaire de l'une des parties et qui entoure ladite interface ; l'extension axiale, telle qu'un rebord annulaire, borde l'interface et empêche ainsi d'accéder à l'interface en glissant un outil entre les deux parties (plus particulièrement entre leurs deux faces en regard) pour les écarter en force et accéder ainsi à la pointe qui pourra être coupée ; on notera que dans la position verrouillée les deux faces en regard des deux parties du dispositif sont très proches l'une de l'autre, voire quasiment en contact l'une avec l'autre ;
- la pointe est émoussée ; ceci est permis en raison du fait que la pointe n'a désormais plus besoin d'être aussi fine que possible pour pouvoir traverser un article sans l'abîmer ; la pointe sert en effet uniquement à assembler les deux parties de manière verrouillée ; en émoussant la pointe on réduit ainsi les risques de piqûre aux doigts lors de la manipulation de la première partie munie de la pointe ;
- l'organe d'accrochage comprend une première portion incluant les première et deuxième extrémités opposées et une deuxième portion recourbée qui s'étend à partir de la première portion et forme le corps de l'organe d'accrochage ; la deuxième portion recourbée munie de la première extrémité libre procure une forme générale de crochet, de boucle ou d'anse à l'organe d'accrochage qui lui permet de s'insérer dans des trous, ouvertures, passages d'un article tels que les trous d'une ceinture, d'une boucle de ceinture ou des passants de celle-ci ou les oeillets d'une chaussure ou autour d'une sangle (d'un sac par exemple) ;
- la deuxième portion recourbée s'étend dans un plan qui est confondu avec le plan dans lequel s'étend la première portion ;
- la deuxième portion recourbée s'étend dans un plan qui est incliné par rapport au plan dans lequel s'étend la première portion ; cet agencement facilite la mise en place du dispositif sur certains articles ; cet agencement facilite également le déverrouillage du dispositif lors du passage à la caisse d'un magasin et son déverrouillage sur un découpleur notamment pour les articles volumineux/de grandes dimensions tels que des sacs à main ;
- la deuxième portion recourbée de l'organe d'accrochage a une forme d'arc de cercle ou d'anse ;
- la première extrémité libre de l'organe d'accrochage comprend une partie terminale recourbée de manière à former un élément de retenue destiné à coopérer avec le logement de la partie d'accrochage ;
- la partie d'accrochage est la première partie du dispositif qui est munie d'une pointe ;
- alternativement, la partie d'accrochage est la deuxième partie du dispositif qui comprend les moyens de verrouillage de la pointe ;
- le dispositif est un dispositif de protection contre le vol ;
- au moins une des deux parties comprend au moins un organe actif ou passif qui est apte à émettre vers l'extérieur du dispositif ou à recevoir de l'extérieur des ondes électromagnétiques ; ledit au moins un organe actif ou passif assure au moins une partie de la fonction antivol ; l'autre partie pouvant être assurée par un système complémentaire tel qu'un portique de détection placé à une sortie d'un magasin ;
- ledit au moins un organe actif ou passif est logé dans l'autre partie du dispositif ;
- l'une deux parties contient un réservoir d'encre qui est apte à libérer l'encre en cas de tentative de retrait axial de la pointe de la deuxième partie.

Selon un autre mode de réalisation, l'invention a pour objet un dispositif de marquage d'un article commercial emballé ou non, le dispositif comprenant une pointe axiale et un organe d'accrochage rigide destiné à l'accrochage du dispositif à un article commercial ou à son emballage, l'organe d'accrochage comportant un corps muni d'une première extrémité libre et d'une deuxième extrémité opposée fixée de manière articulée et permanente au dispositif, la première extrémité libre étant apte à pivoter autour de la deuxième extrémité entre une première position dans laquelle la première extrémité libre est éloignée du dispositif et une deuxième position dans laquelle la première extrémité libre est disposée dans un logement du dispositif qui est éloigné de la pointe axiale, la première extrémité libre étant à apte à passer librement d'une position à l'autre au cours de son mouvement de pivotement.

Ce dispositif correspond à la partie d'accrochage du dispositif de marquage selon l'invention et comporte les mêmes caractéristiques et avantages qui ne seront donc pas répétés ici.

Selon une autre caractéristique possible, la pointe axiale est destinée à coopérer et à se verrouiller avec un dispositif complémentaire du dispositif de marquage par exemple de type connu, la première extrémité libre étant apte à passer librement d'une position à l'autre tant que la pointe axiale ne coopère pas avec ledit dispositif complémentaire.

D'autres caractéristiques et avantages apparaitront au cours de la description qui va suivre, donnée uniquement à titre d'exemple non limitatif et faite en référence aux dessins annexés, sur lesquels :
- la figure 1 est une vue en coupe axiale d'un dispositif selon un premier mode de réalisation de l'invention ;
- la figure 2 est une vue en perspective du dispositif de la figure 1 ;
- la figure 3 est une vue en perspective de la partie d'accrochage du dispositif de la figure 1 avec l'organe d'accrochage en position ouverte ;
- la figure 4 est une vue de face de l'organe d'accrochage de la partie d'accrochage de la figure 3 ;
- la figure 5 est une vue en coupe axiale d'un dispositif intégrant l'organe d'accrochage de la figure 4 ;
- la figure 6 est une vue en perspective de la partie d'accrochage de la figure 3 avec l'organe d'accrochage en position fermée ;
- les figures 7a-c sont des vues schématiques illustrant l'accrochage du dispositif des figures 1 à 6 à une ceinture ;
- la figure 8 est une vue de face d'une partie d'accrochage selon un deuxième mode de réalisation ;
- les figures 9a et 9b sont des vues schématiques en perspective et de côté d'une partie d'accrochage selon un troisième mode de réalisation ;
- les figures 10a-d sont des vues schématiques selon différentes orientations d'une partie d'accrochage selon un quatrième mode de réalisation ;
- la figure 10e est une vue en perspective d'un dispositif formé à partir de la partie d'accrochage des figures 10a-d ;
- la figure 11 est une vue schématique illustrant l'accrochage du dispositif de la figure 10e à une chaussure.

Comme représenté sur les figures 1 à 3, un dispositif 10 destiné à être fixé/accroché de manière verrouillée à un article commercial ou à l'emballage qui le contient est formé de deux parties qui peuvent être séparées l'une de l'autre :
- une première partie 12, dite partie d'accrochage, qui est pourvue d'une pointe axiale 14,
- une deuxième partie 16 qui comprend, d'une part, un corps 18 muni d'un orifice 20 pour l'insertion axiale de la pointe 14 à l'intérieur du corps et, d'autre part, des moyens 22 de verrouillage ou de retenue axiale de la pointe lorsque celle-ci est insérée dans le corps à travers l'orifice. Ces moyens de verrouillage 22 empêchent tout retrait axial de la pointe une fois insérée. Ces moyens sont conventionnels et sont par exemple des moyens de verrouillage à billes.

Le corps 18 du dispositif 10 renferme une cavité centrale 19 dans laquelle sont disposés les moyens de verrouillage à billes précités ou d'autres moyens de verrouillage connus. Plusieurs billes 19a sont placées dans une pièce formant entonnoir 19b à l'intérieur de la cavité, dans un même plan et ménagent entre elles un espace central pour recevoir la pointe 14. Le corps comprend également une plaque ou plateau 19c, par exemple sensiblement plan, qui ferme l'accès à la portion interne du corps. L'orifice central 20 d'insertion de la pointe est pratiqué dans la plaque 19c. Lorsque la pointe est insérée dans cet orifice et dans l'espace central inter-billes, les billes se calent dans la partie convergente de l'entonnoir. Toute tentative de retrait axial de la pointe tend à enfoncer davantage les billes dans la partie convergente de l'entonnoir et donc à verrouiller la pointe (position verrouillée des deux éléments du dispositif emprisonnant entre elles un article commercial). Les billes sont montées sur un support 19d en matériau amagnétique, lequel est monté sur des moyens élastiques en matériau amagnétique, tels qu'un ressort 19e. Les moyens élastiques exercent sur le support 19d et donc sur les billes un effort axial qui tend à les pousser davantage dans la partie la plus étroite de l'entonnoir 19b. On notera que les billes sont réalisées dans un matériau magnétique.

Le déverrouillage de la pointe et donc le découplage ou désassemblage des deux parties 12 et 16 ne peut être effectué que par un outil de déverrouillage, appelé découpleur, qui comprend au moins un aimant permanent.

Les billes peuvent être extraites de la partie convergente de l'entonnoir sous l'action du champ magnétique externe généré par l'aimant permanent lorsque l'axe d'alignement de l'entonnoir, des billes et des moyens élastiques est confondu avec l'axe du champ magnétique.

Dans la position de la figure 1, les deux parties 12 et 16 sont verrouillées l'une à l'autre et donc inséparables sans outil adapté.

Dans le présent mode de réalisation, la deuxième partie 16 est identique à celle d'un dispositif conventionnel commercialisé par la société EXAQTWORLD et qui est par exemple décrit dans la demande de brevet français n° 2 947 087.

Le dispositif 10 est par exemple un dispositif de marquage ou d'identification de l'article auquel il est fixé et comporte, à cet effet, des informations d'identification de l'article, voire de prix. Ces informations sont portées par le dispositif et ont par exemple été inscrites/imprimées sur celui-ci ou sur un élément rapporté (ex : étiquette, film...) sur le dispositif ou intégré à celui-ci. Par exemple, les informations peuvent être protégées par une interface de protection transparente telle qu'un film adhésif, une vitre ou un capot monté sur le dispositif.

Un exemple de dispositif de marquage est décrit dans le brevet français n° 2 947 087 précité. Les informations y sont imprimées sur un élément en forme de jeton qui est rapporté dans la partie du dispositif appelée tête et comportant la pointe. L'élément rapporté est protégé par un capot transparent. Les informations de l'article sont donc inaccessibles de l'extérieur, ce qui est avantageux notamment pour les informations de prix et/ou de promotion qui ne peuvent être falsifiées comme sur une étiquette.

On notera que le dispositif peut, de manière additionnelle ou alternative, comporter un code à lecture optique tel qu'un flash code représentatif d'informations sur l'article, sur la marque commerciale sous laquelle il est vendu, sur le magasin ou la chaîne de magasins où il est vendu.

Le code est par exemple représentatif de l'adresse d'un site ou d'une page web en relation avec les informations précitées.

Les informations d'identification sont par exemple portées par la partie d'accrochage 12.

Le dispositif 10 est également, dans le présent mode de réalisation, un dispositif ou badge antivol qui est fixé de manière verrouillée à un article afin d'empêcher son vol en magasin.

Par ailleurs, le corps 18 comporte également en périphérie de la cavité centrale 19 une chambre annulaire 19f dans laquelle est agencé un organe 23, voire plusieurs organes, par exemple passifs. Un organe passif est apte à recevoir des ondes électromagnétiques provenant d'une source extérieure au dispositif. Un tel organe peut par exemple prendre la forme d'un circuit résonant de type LC.

Alternativement, le corps 18 peut renfermer un ou plusieurs organes actifs, c'est-à-dire qui sont susceptibles d'émettre des ondes électromagnétiques vers l'extérieur du dispositif et d'en recevoir. De tels organes actifs ou passifs sont par exemple des bobines avec ferrite, avec ou sans condensateur, des circuits LCR, des filaments magnétiques, des circuits de type RFID ou NFC dotés d'une puce à mémoire active ou passive, des micro-capteurs électroniques... Ce ou ces organes coopèrent, via la transmission d'ondes électromagnétiques, avec un système de détection, tel qu'un portique ou une antenne, placé à un point d'accès du magasin où est mis en vente l'article à protéger, afin de déclencher une alarme en cas de détection du dispositif au niveau du point d'accès. La présence de ce ou ces organes procure une fonction additionnelle d'antivol au dispositif d'identification/marquage. Toutefois, cette fonction n'est qu'optionnelle pour la mise en oeuvre de l'invention. A titre de variante, ce ou ces organes sont disposés dans la partie d'accrochage 12 du dispositif.

Comme représenté sur les figures 1 et 2, le corps 18 a une forme générale hémisphérique, c'est-à-dire bombée sur une face 18a et sensiblement plane sur la face opposée 18b qui est la face extérieure de la plaque 19c.

La partie d'accrochage 12 illustrée en perspective à la figure 3 (séparée de la partie 16) comprend un corps 30, par exemple en forme générale de disque, ayant deux faces opposées 30a, 30b dont seule la face intérieure 30a est représentée sur cette figure. La face extérieure 30b est représentée sur la figure 1.

La tête de la pointe 14 est logée dans le corps 30 (figure 1) et s'étend perpendiculairement à la face 30a en éloignement de celle-ci suivant l'axe de ladite pointe (figure 3).

Le corps 30 comporte une extension axiale ou rebord annulaire 30c qui s'étend à la périphérie de la face 30a de manière à former un évidement central 30d ouvert autour de la pointe 14 et qui est bordé par le rebord 30c.

Les dimensions (ex : diamètre) de cet évidement 30d correspondent aux dimensions extérieures (ex : diamètre) de la deuxième partie 16 de manière à permettre l'insertion de cette dernière dans l'évidement comme illustré sur la figure 1.

Dans la position de la figure 1, la pointe 14 est verrouillée dans le corps 18 de la deuxième partie 16 et les deux faces 18b et 30a sont en vis-à-vis et l'une contre l'autre ou, en tout cas, aussi proches que possible.

Le rebord annulaire ou jupe 30c s'étend le long d'une partie de la paroi externe (face 18a) de la deuxième partie 16 et donc au-delà de la zone d'interface entre les deux faces respectives en regard 18b et 30a des deux parties.

Ainsi, le rebord annulaire 30c protège l'accès à cette zone d'interface et empêche l'introduction d'un outil/objet entre les deux faces 18b et 30a et qui aurait pour but de casser la pointe.

On notera que l'extension axiale 30c est optionnelle.

La partie d'accrochage 12 illustrée à la figure 3 comprend également un organe d'accrochage 32 qui a sensiblement l'allure d'un crochet et qui est monté de manière mobile sur le corps 30.

L'organe d'accrochage 32 est représenté de manière isolée à la figure 4.

Il comprend un corps qui possède deux extrémités opposées 32a et 32b.

Plus particulièrement, l'organe 32 comprend une première portion qui est formée par les deux extrémités opposées 32a, 32b sensiblement rectilignes et écartées l'une de l'autre.

Les deux extrémités 32a et 32b sont renfermées à l'intérieur du corps 30 de la partie d'accrochage 12 et inaccessibles de l'extérieur lorsque le dispositif est verrouillé (figures 1 et 2).

L'organe 32 comprend une deuxième portion recourbée 38 formant le corps de l'organe et qui s'étend à partir des deux extrémités opposées 32a, 32b en les réunissant.

La deuxième portion recourbée 38 a sensiblement une forme d'arc de cercle qui s'étend sur plus de 180° et dans le même plan que celui des deux extrémités 32a, 32b.

Sur la figure 3, la portion recourbée 38 a un diamètre sensiblement identique à celui du corps 30. Toutefois, ce diamètre peut être réduit ou augmenté selon les besoins. La forme circulaire peut également être modifiée et être par exemple elliptique ou, de manière générale, adopter une forme courbe ou non courbe, régulière (ex : rectangulaire ou carrée) ou non.

Lorsque le dispositif est verrouillé (figure 2) seul le corps 38 de l'organe 32 qui est disposé de manière externe à la partie d'accrochage 12 est visible de l'extérieur.

La première extrémité 32a (figures 3 et 4), dite libre, comprend principalement un tronçon rectiligne 32a1 qui s'étend depuis la deuxième portion recourbée 38 jusqu'à une partie terminale 32a2. Cette partie terminale 32a2 est recourbée perpendiculairement au plan contenant les deux extrémités 32a, 32b et la portion recourbée 38.

Comme représenté sur la figure 4, la deuxième extrémité 32b comprend un tronçon rectiligne 32b1, parallèle au tronçon 32a1, qui s'étend de la deuxième portion recourbée 38 jusqu'à une partie terminale 32b2.

La partie terminale 32b2 est séparée du tronçon 32b1 par une gorge ou rétreint 32b3.

La figure 5 (coupe axiale de la partie d'accrochage 12) montre l'agencement de la deuxième extrémité 32b dans une cavité axiale 40 du corps 30 de la partie d'accrochage 12. Cette cavité est perpendiculaire à l'axe de la pointe 14 et est ouverte à une extrémité 40a pour le passage de l'extrémité 32b1.

La cavité 40 est également ouverte latéralement, à proximité de son extrémité opposée 40b, dans une zone 40c de diamètre élargi qui est prévue pour recevoir un ensemble de retenue axiale de l'extrémité 32b dans sa cavité.

Cet ensemble comprend une rondelle 42 aménagée dans la gorge 32b3 et un fourreau 44 disposé autour de la zone de l'extrémité 32b qui est adjacente à la gorge 32b3 (cette zone est disposée entre la gorge 32b3 et l'extrémité 40a) et donc à la rondelle 42.

L'ensemble 42, 44 ainsi monté est disposé en regard de l'ouverture latérale 40d qui permet de réaliser ce montage.

Cet ensemble de conception très simple empêche le retrait de l'extrémité 32b de la cavité 40 suivant l'axe de celle-ci (cet axe forme aussi l'axe de rotation de l'organe 32) mais autorise sa rotation autour d'elle-même à l'intérieur de ladite cavité pour permettre le pivotement de l'organe d'accrochage (et de sa première extrémité 32a) d'une position à l'autre.

L'organe d'accrochage est par exemple réalisé à partir d'un fil métallique qui est conformé par pliage de manière à adopter la forme de crochet souhaitée. Le métal est par exemple de l'acier trempé du type de celui utilisé pour les cadenas. Le diamètre du fil varie de 2 à 3 mm et est par exemple égal à 2 mm.

Un logement 50 est aménagé dans le corps 30 de la partie d'accrochage 12 (figure 3) à distance de la pointe axiale 14. Ce logement permet de recevoir la première extrémité 32a de l'organe d'accrochage 32 (figure 6) après pivotement de celle-ci autour de la deuxième extrémité 32b (cette extrémité constitue un axe de pivotement) qui est fixée de manière articulée à la partie d'accrochage (figure 5). Le pivotement s'effectue de manière libre entre une première position dans laquelle la première extrémité 32a est éloignée du corps 30 (figure 3) et une deuxième position dans laquelle la première extrémité 32a est disposée dans le logement 50 (figure 6). Le pivotement a lieu dans un plan perpendiculaire à la face de la partie d'accrochage à partir de laquelle s'étend la pointe axiale 14 (ce plan contient la pointe axiale). En l'absence de la partie 16 la première extrémité 32a peut ressortir librement de son logement et revenir à loisir dans sa première position.

Plus particulièrement, le logement 50 se présente sous la forme d'une encoche axiale pratiquée sur toute l'épaisseur du corps et qui débouche sur sa circonférence extérieure (figures 1 et 3) par une extrémité ouverte 50a. L'encoche est également ouverte sur la face interne 30a pour que la première extrémité 32a puisse y pénétrer. Le rebord annulaire 30c est interrompu localement par cette encoche (figures 3 et 6). L'encoche 50 présente, à proximité de l'extrémité opposée 50b, dans la paroi de fond de l'encoche qui est parallèle à la face intérieure 30a, un renfoncement 50c. Ce renfoncement est destiné à recevoir la partie terminale recourbée 32a2 dans la deuxième position de l'organe d'accrochage 32 (figure 6). Cet agencement empêche ainsi le retrait axial (l'axe est ici l'axe du logement) en force de la première extrémité 32a hors de son logement 50.

Dans ce mode de réalisation, la cavité 40 et le logement 50 sont parallèles entre eux pour recevoir respectivement la deuxième extrémité 32b et la première extrémité 32a.

La partie d'accrochage 12 (figure 1) comprend également un capot 52, par exemple transparent, qui est inséré dans le corps 30, à l'intérieur d'une zone interne délimitée par un deuxième rebord annulaire 30e. Le deuxième rebord 30e s'étend dans une direction opposée à celle du premier rebord 30c. Le capot 52 délimite avec la face arrière 30f du corps 30, opposée à la face intérieure avant 30a, un espace partiellement creux. Le capot est emboité ou vissé ou fixé d'une autre manière amovible sur le corps 30 afin de pouvoir accéder à la face arrière 30f, par exemple pour monter/démonter l'ensemble de retenue axiale de la figure 5 (le capot n'est pas représenté sur la figure 5 par souci de simplification).

L'espace situé derrière le capot 52 (entre celui-ci et la face arrière 30f) permet par exemple, de loger un élément rapporté porteur d'informations comme décrit dans le brevet français n° 2 947 087.

Lorsque l'on souhaite accrocher la partie d'accrochage 12 du dispositif à un article commercial tel qu'une ceinture 60 partiellement représentée à la figure 7a, l'extrémité libre 32a de l'organe d'accrochage est écartée du corps 30 (première position ouverte identique à celle de la figure 3).

La première extrémité libre 32a est introduite par exemple à l'intérieur de la boucle 62 de la ceinture pour en ressortir de l'autre côté afin d'emprisonner, à l'intérieur de la portion recourbée 38 (corps de l'organe), la boucle 62 (figure 7b). Le corps 30 pivote ensuite, comme indiqué par la flèche notée P, autour de l'axe de pivotement matérialisé en pointillés par l'axe A1 (deuxième extrémité 32b de l'organe d'accrochage 32), afin que la première extrémité libre 32a pénètre dans le logement 50.

La figure 7c est une vue prise du côté opposé à celui de la vue de la figure 7b après pivotement.

Dans cette deuxième position, la première extrémité libre 32a n'est pas fixée et peut ressortir librement du logement 50.

Cette première phase (accrochage) est particulièrement simple à réaliser et rapide et peut éventuellement être effectuée à l'aide d'une seule main.

Pour verrouiller la première partie d'accrochage 12 du dispositif 10 à l'article 60, la deuxième partie 16 du dispositif est amenée contre la première partie d'accrochage 12. L'orifice d'insertion axiale 20 de la deuxième partie est positionné en vis-à-vis de la pointe axiale 14 et est enfoncé sur la pointe jusqu'à obtenir le verrouillage de la pointe grâce aux moyens de verrouillage 22 conventionnels décrits plus haut. Cette deuxième phase (blocage) est également particulièrement simple et rapide à réaliser.

Dans cette position de verrouillage illustrée aux figures 1 et 2, la deuxième partie 16 est emboîtée à l'intérieur du creux ou évidement 30d formé sur la face intérieure de la première partie 12. La face 18b de la deuxième partie est ainsi amenée en appui contre la face intérieure (avant) 30a de la première partie 12, au moins dans la région de l'ouverture du logement 50 qui débouche sur la face 30a. La première extrémité libre 32a est ainsi bloquée dans son logement par la face 18b de la deuxième partie 16 qui est, elle-même, verrouillée à la première partie 12 par les moyens de verrouillage.

Comme la pointe 14 ne sert plus à perforer les articles mais uniquement à s'insérer dans l'orifice 20 de la deuxième partie, cette pointe n'a plus besoin d'être aussi pointue qu'auparavant. Elle peut donc être émoussée tout en étant aussi fine qu'avant, ce qui peut être réalisé aisément à partir d'une deuxième partie 16 conventionnelle qui serait « recyclée » pour les besoins de la présente invention. La pointe est émoussée également pour éviter de rayer l'article par inadvertance lors des différentes manipulations.

Alternativement, si la deuxième partie doit être conçue spécifiquement pour cette nouvelle utilisation en combinaison avec la nouvelle première partie, la pointe peut être conçue dès l'origine en étant moins fine qu'auparavant.

Dans l'agencement illustré aux figures 1 et 2, la présence du rebord annulaire 30c bordant la zone d'interface entre les deux parties 12 et 16 du dispositif empêche l'accès à cette zone et donc la séparation non souhaitée de ces parties. Cet agencement renforce le caractère inviolable (inaccessible de l'extérieur) du dispositif 10.

Dans une première variante de réalisation non représentée, la pointe 14 est portée par la deuxième partie 16, tandis que l'orifice d'insertion de la pointe est aménagé dans la première partie 12 qui porte en outre les moyens de verrouillage de la pointe. La structure de la première partie d'accrochage est modifiée en conséquence et, notamment, l'épaisseur du corps 30 est augmentée pour accueillir la pointe et les moyens de verrouillage.

Selon une deuxième variante non représentée, le rebord annulaire 30c de protection de l'interface entre les deux parties est aménagé en périphérie de la deuxième partie 16 au lieu de la première partie.

Dans cette nouvelle configuration les dimensions externes de la première partie 12 peuvent être réduites afin que la deuxième partie 16 coiffe la première partie par le rebord annulaire formant jupe.

Alternativement, les dimensions externes de la première partie 12 ne sont pas modifiées mais une tranchée annulaire est pratiquée dans la face interne 30a de la première partie afin d'y loger le rebord annulaire de la deuxième partie.

Selon une troisième variante non représentée, le ou les organes antivol 23 sont logés dans la première partie d'accrochage 12 au lieu de la deuxième partie.

Cette disposition peut nécessiter de modifier la structure des deux parties.

La figure 8 illustre un deuxième mode de réalisation dans lequel la partie d'accrochage 70 diffère de la partie d'accrochage 12 de la figure 3 par la forme de l'organe d'accrochage 72. Les autres éléments sont identiques et conservent les mêmes références.

La partie recourbée 74 de l'organe d'accrochage a l'allure d'une anse de cadenas avec deux tronçons rectilignes parallèles 74a, 74b et un tronçon en forme d'arc de cercle (ex : demi-cercle) 74c.

L'organe d'accrochage a toujours la forme générale d'un crochet en position d'ouverture (figure 8), ce qui lui permet de s'accrocher par exemple à la boucle d'une ceinture, à une lanière/sangle d'un sac à main, à une poignée d'une valise...

La différence de forme entre les portions recourbées 38 et 74 des figures respectives 3 et 8 permet de s'adapter à la forme des articles commerciaux ou, au moins, à la forme des portions de ces articles auxquelles les parties d'accrochage des dispositifs doivent être fixées.

Les figures 9a et 9b représentent un troisième mode de réalisation dans lequel la partie d'accrochage 80 diffère de la partie d'accrochage 12 (figure 3) par la forme de l'organe d'accrochage 82. Les autres éléments sont identiques et conservent les mêmes références.

La portion recourbée 84 s'étend dans un plan qui est incliné par rapport au plan dans lequel s'étendent les première et deuxième extrémités opposées dont seule la première extrémité libre 32a est représentée.

L'inclinaison par rapport au corps de la partie d'accrochage 80 est plus visible en vue de profil à la figure 9b. Cette inclinaison facilite la mise en place de la partie d'accrochage sur certains articles en fonction des formes de ces derniers.

Par ailleurs, la forme coudée de la partie d'accrochage 80 peut s'adapter plus facilement à un article qui possède des surfaces externes non nécessairement planes. Ainsi, une fois la partie d'accrochage 80 et sa deuxième partie complémentaire 16 installées sur l'article, le dispositif épouse davantage les contours de l'article que si l'organe d'accrochage 82 n'était pas incliné.

Par exemple, lorsque le dispositif est attaché à une ceinture qui est suspendue à un présentoir, l'organe d'accrochage 82 est incliné pour traverser et s'enrouler autour de la boucle, tandis que le corps du dispositif est agencé verticalement le long de la ceinture suspendue verticalement.

On notera que lorsque le corps du dispositif porte des informations destinées à être lues par les clients d'un magasin, l'inclinaison de l'organe d'accrochage 82 peut faciliter la lecture des informations, notamment lorsque celles-ci sont visibles à travers le capot (ou la vitre) transparent 52 de la figure 1 ou à travers un film protecteur.

L'inclinaison vers la face avant 30a du corps, c'est-à-dire en direction de la pointe (figure 9b), ou vers la face arrière opposée dépend de l'article auquel le dispositif doit être verrouillé, de la présence ou non d'informations à lire sur le dispositif, ainsi que de leur localisation.

L'angle d'inclinaison des figures 9a et 9b est par exemple de 40°. Toutefois, la valeur de cet angle peut varier, notamment en fonction de l'article commercial auquel le dispositif doit être verrouillé.

On notera que l'inclinaison de l'organe d'accrochage 82 permet également de faciliter le déverrouillage du dispositif sur un appareil de déverrouillage tel qu'un découpleur magnétique (avec aimant permanent) pour des articles de grandes dimensions tels que des sacs à main.

Un quatrième mode de réalisation d'une partie d'accrochage 100 est illustré sur les figures 10a-e.

La partie d'accrochage comprend un corps 102 auquel est fixé de manière articulée un organe d'accrochage 104.

L'organe d'accrochage 104 a une forme générale de crochet mais qui est différente de celle de la figure 3.

Il comprend essentiellement une portion recourbée 106 (corps) en forme d'axe de cercle d'extension supérieure à 180° et deux extrémités opposées dont seule la première extrémité libre 104a est représentée. La deuxième extrémité est identique à la deuxième extrémité 32b aménagée dans la cavité 40 de la figure 5 et qui fait office d'axe de pivotement.

La première extrémité libre 104a est raccourcie par rapport à l'extrémité libre 32a de la figure 3.

De façon générale, la portion recourbée 106 est d'un diamètre plus petit que celui de la portion recourbée 38 de la figure 3 (le diamètre de la portion recourbée 38 correspond sensiblement à celui du corps 30). Ce diamètre plus faible (encombrement réduit) permet de s'accrocher à une zone de dimensions relativement réduites de l'article. Une fois accroché à l'article, le dispositif 100 occupe peu de place.

En outre, la portion recourbée pénètre partiellement à l'intérieur du corps 102 en position pivotée/fermée (figure 10c). Ce n'est pas le cas dans le mode des figures 1 à 6 où la portion recourbée 38 est totalement agencée à l'extérieur du corps du dispositif, permettant ainsi de dégager un espace agrandi à l'intérieur de la portion recourbée.

Sur les figures 10a-d, la première extrémité libre 104a comprend une partie de la portion recourbée 106 et une partie terminale recourbée 106a1 identique à la partie terminale 32a2 de la figure 3.

Cette première extrémité libre 104a est destinée à venir s'insérer dans un logement ou encoche 108 du corps 102 (figure 10c) afin de refermer le crochet/boucle et de pouvoir emprisonner/entourer un article.

Le logement 108 (distant de la pointe 14) a une forme arquée correspondant à la courbure de la première extrémité libre 104a afin de recevoir cette dernière.

Le corps 102 comprend un rebord annulaire 102a (optionnel) similaire au rebord 30c de la figure 3, interrompu localement par le logement 108 et qui délimite un creux ou évidement interne 102b similaire au creux ou évidement 30d.

Comme représenté schématiquement sur la figure 10a, l'orientation de la cavité matérialisée par l'axe de pivotement A1 et l'orientation générale ou moyenne du logement 108 ne sont pas parallèles entre elles mais forment un angle non nul.

La portion recourbée 106 de l'organe d'accrochage 104 n'est pas plane et n'est pas disposée dans un plan perpendiculaire à la pointe 14 mais présente une certaine torsion visible aux figures 10d et 10e. En d'autres termes, la portion recourbée s'étend d'un bout à l'autre de celle-ci suivant l'épaisseur du corps 102. Cette torsion facilite la mise en place de la portion recourbée sur certains articles tels que des chaussures.

La forme quasiment ronde de la portion recourbée 104, son diamètre inférieur au diamètre du corps 102 et la forme torsadée ou vrillée lui permettent de s'insérer aisément à travers les oeillets d'une chaussure.

La forme de cet organe d'accrochage lui permet ainsi d'être accroché facilement par sa position recourbée formant crochet/boucle à travers deux oeillets adjacents d'une chaussure, c'est-à-dire dans une zone de dimensions relativement réduites par rapport à celles de la zone d'accrochage de la partie d'accrochage 12 (fig. 3).

La figure 10e illustre un dispositif 110 comprenant la partie d'accrochage 100 et la deuxième partie 16 des figures 1 et 2 assemblées l'une avec l'autre de manière verrouillée afin de bloquer l'organe d'accrochage/crochet 104 en position fermée (de façon identique à ce qui a été décrit pour les modes de réalisation et variantes précédents).

La figure 11 illustre le dispositif 110 fixé de manière verrouillée à une chaussure 120 (ex : basket) par passage de la position recourbée (boucle ou anneau) 106 à travers deux oeillets adjacents 120a, 120b.

Le dispositif 110 peut également porter des informations 112 sur la face externe de la deuxième partie 16 (figure 10e) ou protégées derrière une interface transparente.

On notera que les variantes décrites en relation avec le premier mode de réalisation s'appliquent également aux autres modes de réalisation.

Les différents modes de réalisation peuvent également être combinés entre eux.

Ainsi, par exemple, la portion recourbée 74 de l'organe d'accrochage 72 (figure 8) peut être inclinée par rapport au corps 30 de la partie d'accrochage, comme pour le mode des figures 9a et 9b.

## Revendications

1. Dispositif de marquage d'un article commercial emballé ou non, le dispositif comprenant une pointe axiale (14) et un organe d'accrochage rigide (32 ; 72 ; 82 ; 104) destiné à l'accrochage du dispositif à un article commercial ou à son emballage, l'organe d'accrochage comportant un corps muni d'une première extrémité libre (32a ; 74b ; 104a) et d'une deuxième extrémité opposée (32b ; 74a) fixée de manière articulée et permanente au dispositif, la première extrémité libre étant apte à pivoter autour de la deuxième extrémité, entre une première position dans laquelle la première extrémité libre est éloignée du dispositif et une deuxième position dans laquelle la première extrémité libre (32a ; 74b ; 104a) est disposée dans un logement (50 ; 108) du dispositif qui est éloigné de la pointe axiale, la première extrémité libre étant à apte à passer librement d'une position à l'autre au cours de son mouvement de pivotement.

2. Dispositif selon la revendication 1, **caractérisé en ce que** la pointe axiale (14) est destinée à coopérer et à se verrouiller avec un dispositif complémentaire du dispositif de marquage, la première extrémité libre étant apte à passer librement d'une position à l'autre tant que la pointe axiale ne coopère pas avec ledit dispositif complémentaire.

3. Dispositif selon la revendication 1, **caractérisé en ce que** le dispositif comprend deux parties (12,16) séparables l'une de l'autre :
- une première partie (12 ; 70 ; 80 ; 100) qui comporte la pointe axiale (14),
- une deuxième partie (16) qui comprend un orifice (20) pour l'insertion axiale de la pointe et des moyens de verrouillage (22) qui sont aptes à verrouiller la pointe de la première partie insérée axialement dans ledit orifice et à empêcher son retrait axial,
l'une des deux parties, dite partie d'accrochage, comprenant l'organe d'accrochage rigide (32 ; 72 ; 82 ; 104), la première extrémité libre étant apte à pivoter librement autour de la deuxième extrémité en l'absence de l'autre partie du dispositif, la première extrémité libre étant éloignée de la partie d'accrochage dans la première position et, dans la deuxième position, étant disposée dans un logement (50 ; 108) de la partie d'accrochage qui est éloigné de la pointe ou de l'orifice d'insertion axiale de la pointe, la deuxième extrémité étant fixée à la partie d'accrochage, la partie d'accrochage étant configurée pour que la première extrémité libre (32a ; 74b ; 104a) de l'organe d'accrochage soit bloquée dans le logement et empêchée de pivoter (50 ; 108) par la présence de l'autre partie du dispositif qui est verrouillée à la partie d'accrochage par l'intermédiaire de la pointe (14) et de ses moyens de verrouillage (22).

4. Dispositif selon la revendication 3, **caractérisé en ce que** la deuxième extrémité de l'organe d'accrochage est montée libre en rotation autour de son axe à l'intérieur d'une cavité de la partie d'accrochage et est retenue axialement en position dans ladite cavité.

5. Dispositif selon la revendication 4, **caractérisé en ce que** le corps de l'organe d'accrochage qui est externe à la partie d'accrochage rejoint la deuxième extrémité à travers une ouverture de la partie d'accrochage qui débouche dans la cavité.

6. Dispositif selon l'une des revendications 3 à 5, **caractérisé en ce que** le logement (50) de la partie d'accrochage présente une ouverture (50a) par laquelle la première extrémité libre (32a ; 74b ; 104a) de l'organe d'accrochage est apte à pénétrer dans ledit logement et à en ressortir librement en l'absence de l'autre partie du dispositif.

7. Dispositif selon la revendication 6, **caractérisé en ce que** l'ouverture du logement (50 ; 108) est aménagée sur une face (30a) de la partie d'accrochage, l'autre partie du dispositif étant disposée en vis-à-vis de ladite face lorsqu'elle est verrouillée à ladite partie d'accrochage.

8. Dispositif selon l'une des revendications 3 à 7, **caractérisé en ce que** les deux parties du dispositif sont configurées pour que, lorsqu'elles sont verrouillées l'une à l'autre, l'interface entre lesdites parties qui est perpendiculaire à la pointe axiale (14) soit protégé de l'extérieur par une extension axiale (30c) solidaire de l'une des parties et qui entoure ladite interface.

9. Dispositif selon l'une des revendications 3 à 8, **caractérisé en ce que** la pointe (14) est émoussée.

10. Dispositif selon l'une des revendications 3 à 9, **caractérisé en ce que** la première extrémité libre (32a ; 74b ; 104a) de l'organe d'accrochage comprend une partie terminale recourbée de manière à former un élément de retenue destiné à coopérer avec le logement de la partie d'accrochage.

11. Dispositif selon l'une des revendications 3 à 10, **caractérisé en ce que** la partie d'accrochage est la première partie (12) du dispositif.

12. Dispositif selon l'une des revendications 3 à 9, **caractérisé en ce que** la partie d'accrochage est la deuxième partie (16) du dispositif.

13. Dispositif selon l'une des revendications 3 à 12, **caractérisé en ce que** le dispositif est un dispositif de protection contre le vol.

14. Dispositif selon la revendication 13, **caractérisé en ce qu'**au moins une des deux parties comprend au moins un organe actif ou passif qui est apte à émettre vers l'extérieur du dispositif ou à recevoir de l'extérieur des ondes électromagnétiques.

15. Dispositif selon l'une des revendications 3 à 14, **caractérisé en ce que** l'une deux parties contient un réservoir d'encre qui est apte à libérer l'encre en cas de tentative de retrait axial de la pointe de la deuxième partie.

## Patentansprüche

1. Einrichtung zum Markieren eines verpackten oder nicht verpackten Handelsartikels, wobei die Einrichtung eine axiale Spitze (14) und eine rigide Befestigungsvorrichtung (32; 72; 82; 104) zur Befestigung der Einrichtung auf einem Handelsartikel bzw. dessen Verpackung umfasst; wobei die Befestigungsvorrichtung einen Körper mit einem ersten freien Ende (32a; 74b; 104a) und einem zweiten, gegenüberliegenden Ende (32b; 74a), das dauerhaft und gelenkig auf der Einrichtung befestigt ist, umfasst; wobei das erste freie Ende dazu geeignet ist, sich um das zweite Ende herum zwischen einer ersten Stellung, in der das erste freie Ende von der Einrichtung entfernt ist, und einer zweiten Stellung, in der das erste freie Ende (32a; 74b; 104a) in einem von der axialen Spitze entfernten Gehäuse (50; 108) der Einrichtung angeordnet ist, zu schwenken, wobei das erste freie Ende dazu geeignet ist, im Verlauf seiner Schwenkung frei von einer Stellung in die andere überzugehen.

2. Einrichtung nach Anspruch 1, **dadurch gekennzeichnet, dass** die axiale Spitze (14) zum Zusammenwirken und zum Einrasten mit einer komplementären Vorrichtung der Markiereinrichtung bestimmt ist, wobei das erste freie Ende dazu geeignet ist, frei von einer Stellung in die andere überzugehen, solange die axiale Spitze nicht mit der komplementären Vorrichtung zusammenwirkt.

3. Einrichtung nach Anspruch 1, **dadurch gekennzeichnet, dass** die Vorrichtung zwei Teile (12, 16) umfasst, die voneinander trennbar sind;
und zwar:
- ein erstes Teil (12; 70; 80; 100), das die axiale Spitze (14) aufweist,
- ein zweites Teil (16), das eine Öffnung (20) zur axialen Einführung der Spitze und Einrastmittel (22), die dazu geeignet sind, die Spitze des axial in die Öffnung eingeführten ersten Teils einrasten zu lassen und dessen axialen Austritt zu verhindern,
wobei eines der Teile ("Befestigungsteil") die rigide Befestigungsvorrichtung (32; 72; 82; 104) umfasst, wobei das erste freie Ende dazu geeignet ist, sich in Abwesenheit des anderen Teils der Einrichtung frei um das zweite Ende herum zu schwenken, wobei das erste freie Ende in der ersten Stellung vom Befestigungsteil entfernt ist und in der zweiten Stellung in einem von der Spitze oder der axialen Einführungsöffnung der Spitze entfernten Gehäuse (50; 108) des Befestigungsteils angeordnet ist, wobei das zweite Ende auf dem Befestigungsteil befestigt ist; wobei das Befestigungsteil derart konfiguriert ist, dass das erste freie Ende (32a; 74b; 104a) der Befestigungsvorrichtung durch das Vorhandensein des durch die Spitze (14) und die Einrastmittel (22) auf dem Befestigungsteil eingerasteten anderen Teils der Vorrichtung im Gehäuse arretiert ist am Schwenken gehindert wird.

4. Einrichtung nach Anspruch 3, **dadurch gekennzeichnet, dass** das zweite Ende der Befestigungsvorrichtung im Inneren eines Hohlraums des Befestigungsteils um seine Achse frei rotierbar montiert ist und axial in seiner Position im Hohlraum festgehalten wird.

5. Einrichtung nach Anspruch 4, **dadurch gekennzeichnet, dass** der außerhalb des Befestigungsteils liegende Körper der Befestigungsvorrichtung durch eine in den Hohlraum mündende Öffnung mit dem zweiten Ende zusammentrifft.

6. Einrichtung nach einem der Ansprüche 3 - 5, **dadurch gekennzeichnet, dass** das Gehäuse (50) des Befestigungsteils eine Öffnung (50a) aufweist, durch die das erste freie Ende (32a; 74b; 104a) der Befestigungsvorrichtung in das Gehäuse eindringen und in Abwesenheit des anderen Teils der Vorrichtung frei wieder austreten kann.

7. Einrichtung nach Anspruch 6, **dadurch gekennzeichnet, dass** die Öffnung des Gehäuses (50; 108) auf einer Oberfläche (30a) des Befestigungsteils angeordnet ist, wobei das andere Teil der Vorrichtung dieser Oberfläche gegenüberliegt, wenn sie auf dem Befestigungsteil eingerastet ist.

8. Einrichtung nach einem der Ansprüche 3 - 7, **dadurch gekennzeichnet, dass** die beiden Teile der Vorrichtung derart konfiguriert sind, dass, wenn sie miteinander verriegelt sind, die Schnittstelle zwischen den Teilen, die senkrecht zur axialen Spitze (14) ist, durch eine axiale Verlängerung (30c), die fest mit einem der Teile verbunden ist und die Schnittstelle umgibt, von der Außenseite abgeschirmt wird.

9. Einrichtung nach einem der Ansprüche 3 - 8, **dadurch gekennzeichnet, dass** die Spitze (14) stumpf ist.

10. Einrichtung nach einem der Ansprüche 3 - 9, **dadurch gekennzeichnet, dass** das erste freie Ende (32a; 74b; 104a) der Befestigungsvorrichtung ein Endteil umfasst, das gebogen ist, um ein Halteelement zum Zusammenwirken mit dem Gehäuse des Befestigungsteil zu bilden.

11. Einrichtung nach einem der Ansprüche 3 - 10, **dadurch gekennzeichnet, dass** das Befestigungsteil das erste Teil (12) der Vorrichtung ist.

12. Einrichtung nach einem der Ansprüche 3 - 9, **dadurch gekennzeichnet, dass** das Befestigungsteil das zweite Teil (16) der Vorrichtung ist.

13. Einrichtung nach einem der Ansprüche 3 - 12, **dadurch gekennzeichnet, dass** die Einrichtung eine Diebstahlsicherungseinrichtung ist.

14. Einrichtung nach Anspruch 13, **dadurch gekennzeichnet, dass** mindestens eines der Teile mindestens ein aktives oder passives Element umfasst, das dazu geeignet ist, elektromagnetische Wellen nach außen hin abzugeben oder von außen zu empfangen.

15. Einrichtung nach einem der Ansprüche 3 - 14, **dadurch gekennzeichnet, dass** eines der beiden Teile einen Tintenbehälter enthält, der dazu geeignet ist, bei einem Versuch, die Spitze dem zweiten Teil axial zu entnehmen, die Tinte freizusetzen.

## Claims

1. A device for marking a commercial item that may or may not be packaged, the device comprising an axial tip (14) and a rigid coupling member (32; 72; 82; 104) intended to couple the device to a commercial item or its packaging, the coupling member including a body provided with a first free end (32a; 74b; 104a) and an opposite second end (32b; 74a) fixed in an articulated and permanent manner to the device, the first free end being able to pivot around the second end, between a first position in which the first free end is separated from the device and a second position in which the first free end (32a; 74b; 104a) is arranged in a housing (50; 108) of the device that is at a distance from the axial tip, the first free end being able to go directly from one position to the other during its pivoting movement.

2. The device according to claim 1, **characterized in that** the axial tip (14) is intended to cooperate and lock with a complementary device of the marking device, the first free end being able to go directly from one position to the other while the axial tip does not cooperate with said complementary device.

3. The device according to claim 1, **characterized in that** the device comprises two parts (12, 16) that are separable from one another:
- a first part (12; 70; 80; 100) that includes the axial tip (14),
- a second part (16) that comprises an orifice (20) for the axial insertion of the tip and locking means (22) that are able to lock the tip of the first part inserted axially into said orifice and to prevent its axial removal,
one of the two parts, called coupling part, comprising the quick coupling member (32; 72; 82; 104), the first free end being able to pivot freely around the second end in the absence of the other part of the device, the first free end being at a distance from the coupling part in the first position and, in the second position, being arranged in a housing (50; 108) of the coupling part that is at a distance from the tip or the axial insertion orifice of the tip, the second end being fastened to the coupling part, the coupling part being configured so that the first free end (32a; 74b; 104a) of the fastening member is blocked in the housing and prevented from pivoting (50; 108) by the presence of the other part of the device that is locked to the coupling part by means of the tip (14) and its locking means (22).

4. The device according to claim 3, **characterized in that** the second end of the coupling member is mounted freely rotating around its axis inside a cavity of the coupling part and is axially kept in position in said cavity.

5. The device according to claim 4, **characterized in that** the body of the coupling member that is outside the coupling part rejoins the second end through an opening of the coupling part that emerges in the cavity.

6. The device according to one of claims 3 to 5, **characterized in that** the housing (50) of the coupling part has an opening (50a) by which the first free end (32a; 74b; 104a) of the coupling member is able to penetrate said housing and to emerge freely therefrom in the absence of the other part of the device.

7. The device according to claim 6, **characterized in that** the opening of the housing (50; 108) is arranged on a face (30a) of the coupling part, the other part of the device being arranged opposite said face when it is locked to said coupling part.

8. The device according to one of claims 3 to 7, **characterized in that** the two parts of the device are configured so that, when they are locked to one another, the interface between said parts that is perpendicular to the axial tip (14) is protected from the outside by an axial extension (30c) secured to one of the parts and that surrounds said interface.

9. The device according to one of claims 3 to 8, **characterized in that** the tip (14) is blunt.

10. The device according to one of claims 3 to 9, **characterized in that** the first free end (32a; 74b; 104a) of the coupling member comprises an end part curved so as to form a retaining element intended to cooperate with the housing of the coupling part.

11. The device according to one of claims 3 to 10, **characterized in that** the coupling part is the first part (12) of the device.

12. The device according to one of claims 3 to 9, **characterized in that** the coupling part is the second part (16) of the device.

13. The device according to one of claims 3 to 12, **characterized in that** the device is a theft protection device.

14. The device according to claim 13, **characterized in that** at least one of the two parts comprises at least one active or passive member that is able to emit toward the outside of the device, or receive from the outside, electromagnetic waves.

15. The device according to one of claims 3 to 14, **characterized in that** one of the two parts contains an ink reservoir that is able to release ink in case of an attempted axial removal of the tip from the second part.
